# EUROPÄISCHE PATENTSCHRIFT

(11) **EP 4 150 197 B1**
(45) Veröffentlichungstag und Bekanntmachung des Hinweises auf die Patenterteilung: **27.08.2025**
(21) Anmeldenummer: 21712803.2
(22) Anmeldetag: 16.03.2021
(51) Int. Cl.: F01M 11/00, F01M 13/00

(54) **BRENNKRAFTMASCHINE**
INTERNAL COMBUSTION ENGINE
MOTEUR À COMBUSTION INTERNE

(30) Priorität: 11.05.2020 DE 102020112653
(43) Veröffentlichungstag der Anmeldung: 22.03.2023
(73) Patentinhaber: AUDI Aktiengesellschaft, 85057 Ingolstadt (DE)
(72) Erfinder: SCHLEGELMILCH, Peter, 85101 Lenting (DE)
(74) Vertreter: Dietz, Christopher Friedrich
(86) Internationale Anmeldenummer: PCT/EP2021/056663
(87) Internationale Veröffentlichungsnummer: WO 2021/228454

(56) Entgegenhaltungen:
- EP-B1- 2 039 895
- DE-B3- 102016 107 998
- US-A1- 2007 283 918
- US-A1- 2010 162 988

## Beschreibung

Die Erfindung betrifft eine Brennkraftmaschine, mit einem einen Kurbelraum begrenzenden Zylinderkurbelgehäuse und einer einen Schmiermittelsumpf aufnehmenden Schmiermittelwanne, die ein zwischen dem Kurbelraum und dem Schmiermittelsumpf angeordnetes Schmiermittelwannenoberteil und ein an dem Schmiermittelwannenoberteil befestigtes Schmiermittelwannenunterteil aufweist, wobei von einem Grundbauteil des Schmiermittelwannenoberteils mehrere Stege in Richtung des Schmiermittelsumpfs ausgehen, die sich teilweise schneiden und dadurch zwischen sich im Schnitt randgeschlossene Kammern ausbilden, und wobei in zumindest einen Teil der Kammern in dem Schmiermittelwannenoberteil ausgebildete Schmiermitteldurchlassöffnungen einmünden, über die der Kurbelraum und der Schmiermittelsumpf in Strömungsverbindung stehen.

Aus dem Stand der Technik ist beispielsweise die Druckschrift EP 2 039 895 B1 bekannt. Diese beschreibt eine strukturelle Ölwanne für einen Verbrennungsmotor, versehen mit einer oberen Öffnung und aufweisend ein Element aus Plastik, das mehrere Seitenwände aufweist, die einen Innenraum umfänglich abgrenzen, zumindest einen Querteil, der sich im besagten Innenraum derart erstreckt, dass er zumindest zwei der Seitenwände miteinander verbindet. Dabei ist vorgesehen, dass das Element aus Plastik ein oberes Element ist, das einstückig mit dem Querteil ausgebildet ist, wobei sich das obere Element zwischen einem oberen Ende, das die besagte obere Öffnung definiert, und einem unteren Ende, das eine untere Öffnung definiert, erstreckt, und dass die Wanne ein unteres Element aufweist, das einen Boden aufweist und dichtend am unteren Ende des oberen Elements befestigt ist, wobei das besagte obere Element Innenrippen aufweist, die bezüglich des Bodens einander gegenüberliegend angeordnet sind.

Es ist Aufgabe der Erfindung, eine Brennkraftmaschine vorzuschlagen, welche gegenüber bekannten Brennkraftmaschinen Vorteile aufweist, insbesondere Verluste der Brennkraftmaschine durch einen geringeren Schmiermittelpegel in dem Kurbelraum erzielt.

Dies wird erfindungsgemäß mit einer Brennkraftmaschine mit den Merkmalen des Anspruchs 1 erreicht. Dabei ist vorgesehen, dass in wenigstens eine der Kammern, in die keine der Schmiermitteldurchlassöffnungen einmündet, zumindest eine den Kurbelraum und den Schmiermittelsumpf zusätzlich strömungsverbindende, im Vergleich mit den Schmiermitteldurchlassöffnungen durchströmungsquerschnittskleinere Entlüftungsöffnung einmündet.

Die Brennkraftmaschine ist beispielsweise Bestandteil eines Kraftfahrzeugs, kann jedoch auch separat von diesem vorliegen. Bevorzugt dient die Brennkraftmaschine dem Antreiben des Kraftfahrzeugs, insoweit also dem Bereitstellen eines auf das Antreiben des Kraftfahrzeugs gerichteten Antriebsdrehmoments. Die Brennkraftmaschine verfügt über das Zylinderkurbelgehäuse, in welchem der Kurbelraum ausgebildet ist.

In dem Kurbelraum ist eine Kurbelwelle der Brennkraftmaschine um eine Drehachse drehbar gelagert. Zu ihrer Lagerung weist die Kurbelwelle Lagerzapfen auf, mit welchen sie in Lagern drehbar gelagert ist, die von dem Zylinderkurbelgehäuse gehalten oder ausgebildet sind. Die Lagerzapfen sind koaxial zu der Drehachse der Kurbelwelle angeordnet. Weiterhin weist die Kurbelwelle Hubzapfen auf, welche exzentrisch bezüglich der Lagerzapfen beziehungsweise der Kurbelwelle angeordnet sind.

Die Hubzapfen sind über Wangen mit den Lagerzapfen verbunden. Über die Hubzapfen sind Kolben der Brennkraftmaschine an die Kurbelwelle angebunden. Hierzu ist beispielsweise eine Pleuelstange einerseits drehbar an dem Hubzapfen und andererseits drehbar an dem Kolben gelagert. Die Kolben sind wiederum in Zylindern linear verlagerbar gelagert, wobei die Zylinder in dem Zylinderkurbelgehäuse ausgebildet sind.

Der Kurbelraum, in welchem die Kurbelwelle angeordnet ist, wird in die von den Zylindern abgewandte Richtung von der Schmiermittelwanne begrenzt. Diese verfügt zumindest über das Schmiermittelwannenoberteil und das Schmiermittelwannenunterteil. Die Schmiermittelwanne nimmt den Schmiermittelsumpf auf, welcher zwischen dem Schmiermittelwannenoberteil und dem Schmiermittelwannenunterteil angeordnet ist. Das Schmiermittelwannenoberteil ist zwischen dem Schmiermittelwannenunterteil und dem Zylinderkurbelgehäuse angeordnet. Das Schmiermittelwannenoberteil begrenzt insoweit den Schmiermittelsumpf in Richtung des Kurbelraums und den Kurbelraum in Richtung des Schmiermittelsumpfs.

Beispielsweise ist das Schmiermittelwannenoberteil an dem Zylinderkurbelgehäuse und das Schmiermittelwannenunterteil an dem Schmiermittelwannenoberteil jeweils unmittelbar befestigt. Entsprechend ist das Schmiermittelwannenunterteil lediglich mittelbar über das Schmiermittelwannenoberteil an dem Zylinderkurbelgehäuse befestigt. Es kann selbstverständlich auch vorgesehen sein, dass sowohl das Schmiermittelwannenunterteil als auch das Schmiermittelwannenoberteil jeweils unmittelbar an dem Zylinderkurbelgehäuse befestigt sind. Von Bedeutung ist lediglich, dass das Schmiermittelwannenoberteil, das Schmiermittelwannenunterteil und das Zylinderkurbelgehäuse gegeneinander festgesetzt sind.

Während eines Betriebs der Brennkraftmaschine wird dem Kurbelraum Schmiermittel zugeführt, insbesondere zur Schmierung und/oder Kühlung, beispielsweise der Kurbelwelle, der Kolben, der Pleuelstangen und/oder von Lagern zur Lagerung der Kurbelwelle und/oder der Pleuelstangen. Aufgrund der sich bewegenden Teile in dem Kurbelraum wird Luft in das Schmiermittel eingetragen. Das in den Kurbelraum eingebrachte Schmiermittel wird bei bestimmungsgemäßer Anordnung der Brennkraftmaschine durch Schwerkrafteinfluss in Richtung des Schmiermittelsumpfs gedrängt, insbesondere in den Schmiermittelsumpf hinein.

Das Schmiermittel gelangt insoweit zunächst auf das Schmiermittelwannenoberteil, nämlich auf die dem Kurbelraum zugewandte Seite des Schmiermittelwannenoberteils. In dem Schmiermittelwannenoberteil sind die Schmiermitteldurchlassöffnungen ausgebildet, über welche der Kurbelraum und der Schmiermittelsumpf miteinander in Strömungsverbindung stehen.

Das Schmiermittel strömt durch die Schmiermitteldurchlassöffnungen aus dem Kurbelraum in den Schmiermittelsumpf ein. In dem Schmiermittelsumpf wird das Schmiermittel beruhigt. Hierbei wird die in dem Schmiermittel vorliegende Luft aus dem Schmiermittel abgeschieden. Das nunmehr von der Luft befreite Schmiermittel kann nachfolgend erneut aus dem Schmiermittelsumpf entnommen und dem Kurbelraum zugeführt werden. Hierzu wird beispielsweise das Schmiermittel aus dem Schmiermittelsumpf mittels einer Schmiermittelpumpe abgeführt und erneut in Richtung des Kurbelraums beziehungsweise in den Kurbelraum hinein gefördert. Zusätzlich oder alternativ wird das Schmiermittel einem Zylinderkopf und/oder einem Nockenwellensteller zugeführt. Bevorzugt wird das dem Schmiermittelsumpf entnommene Schmiermittel einem Schmiermittelfilter zugeführt, bevor es dem Kurbelraum, dem Zylinderkopf und/oder dem Nockenwellensteller zugeführt wird. Der Schmiermittelfilter dient einem Abscheiden von in dem Schmiermittel befindlichen Schmutzpartikeln.

Um eine möglichst leichte beziehungsweise gewichtssparende Ausgestaltung der Brennkraftmaschine zu erzielen, ist zumindest das Schmiermittelwannenoberteil fachwerkartig ausgebildet. Entsprechend weist es mehrere Stege auf, die von seinem Grundbauteil ausgehen. Das Grundbauteil begrenzt hierbei den Kurbelraum in Richtung des Schmiermittelsumpfs und die Stege erstrecken sich ausgehend von dem Grundbauteil in Richtung des Schmiermittelsumpfs, also in die von dem Kurbelraum abgewandte Richtung.

Die Stege schneiden sich teilweise, insbesondere werden zumindest mehrere der Stege von jeweils anderen der Stege geschnitten, sodass sich eine Kammerstruktur mit mehreren Kammern ausbildet, welche in Richtung des Schmiermittelsumpfs offen sind. Im Schnitt gesehen schließen die Stege also mehrere Kammern zwischen sich ein, welche in Richtung des Kurbelraums von dem Grundbauteil des Schmiermittelwannenoberteils begrenzt sind. In bestimmungsgemäßer Einbaulage der Brennkraftmaschine bildet das Grundbauteil insoweit eine Decke der Kammern.

Beispielsweise verlaufen erste der Stege in eine erste Richtung und zweite der Stege in eine von der ersten Richtung verschiedene zweite Richtung. Die ersten Stege verlaufen beispielsweise zumindest bereichsweise oder durchgehend parallel zueinander. Die erste Richtung liegt beispielsweise parallel zu der Drehachse der Kurbelwelle vor. Die zweiten Stege verlaufen hingegen bezüglich den ersten Stegen angewinkelt, schließen mit diesen also jeweils einen Winkel ein, welcher größer als 0° und kleiner als 180° ist.

Hierbei kann es vorgesehen sein, dass einige der zweiten Stege parallel zueinander verlaufen. Die zweiten Stege können untereinander jedoch ebenfalls gegeneinander angewinkelt sein oder auch windschief zueinander verlaufen. Es ist also nicht notwendig, dass die zweiten Stege mit den ersten Stegen jeweils denselben Winkel einschließen. Vielmehr können die Winkel voneinander verschieden sein.

Die Stege weisen jeweils auf ihrer dem Grundbauteil abgewandten Seite ein freies Ende auf, welches in Richtung des Schmiermittelsumpfs ragt. Bevorzugt erstrecken sich wenigstens einer der Stege, mehrere der Stege oder alle der Stege zumindest nahezu bis hin zu einer Anlagefläche des Schmiermittelwannenoberteils, an welcher sich das Schmiermittelwannenunterteil abstützt, beispielsweise über eine Dichtung. Bevorzugt weist das Schmiermittelwannenunterteil hierzu eine Gegenanlagefläche vor, welche unmittelbar oder mittelbar, beispielsweise über die genannte Dichtung, an der Anlagefläche des Schmiermittelwannenoberteils anliegt.

Die Anlagefläche liegt bevorzugt durchgehend in einer gedachten Ebene, welche insbesondere parallel zu der Drehachse der Kurbelwelle ist. Bezogen auf eine Gesamthöhe des Schmiermittelwannenoberteils, welche beispielsweise dem Abstand der dem Kurbelraum zugewandten Seite des Grundbauteils zu der gedachten Fläche entspricht, beträgt der Abstand zwischen dem Steg, den mehreren Stegen oder allen Stegen und der gedachten Ebene bevorzugt höchstens 25 %, höchstens 20 %, höchstens 15 %, höchstens 10 % oder höchstens 5 %.

Besonders bevorzugt geht der Steg über eine Rundung in die Anlagefläche über, sodass ein besonders geringer Abstand zwischen dem Steg und der Anlagefläche erzielt ist. Hierdurch wird eine besonders hohe Steifigkeit des Schmiermittelwannenoberteils und entsprechend der gesamten Brennkraftmaschine geschaffen. Dies hat Vorteile hinsichtlich des akustischen Verhaltens der Brennkraftmaschine, weil eine Schwingungsanregung aufgrund der hohen Steifigkeit verringert wird.

Die beschriebene Ausgestaltung des Schmiermittelwannenoberteils mit den von den Stegen ausgebildeten Kammern hat jedoch den Nachteil, dass sich in den Kammern teilweise die aus dem Schmiermittel abgeschiedene Luft sammelt und dort verbleibt. Entsprechend verringert sich das Fassungsvermögen des Schmiermittelsumpfs für das Schmiermittel. Hieraus folgt ein vergleichsweise hoher Schmiermittelpegel in dem Kurbelraum. Dies kann zur Folge haben, dass die Kurbelwelle während des Betriebs der Brennkraftmaschine periodisch in das in dem Kurbelraum befindliche Schmiermittel eintaucht, sodass es zu Verlusten der Brennkraftmaschine kommt. Auch wird durch das Eintauchen mehr Luft in das Schmiermittel eingetragen, sodass die Problematik noch verschärft wird.

Aus diesem Grund ist es vorgesehen, die wenigstens eine Entlüftungsöffnung in dem Schmiermittelwannenoberteil auszubilden. Die Entlüftungsöffnung mündet einerseits in den Kurbelraum und andererseits in eine der Kammern ein. Besonders bevorzugt ist eine solche Entlüftungsöffnung in jeder der Kammern vorgesehen und ausgebildet, in welcher keine der Schmiermitteldurchlassöffnungen einmündet. Um dennoch die hohe Steifigkeit des Schmiermittelwannenoberteils zu erhalten, werden die Entlüftungsöffnungen im Vergleich mit den Schmiermitteldurchlassöffnungen klein ausgestaltet. Hierunter ist zu verstehen, dass sie einen kleineren Durchströmungsquerschnitt aufweisen, ihr Durchströmungsquerschnitt also eine kleinere Durchströmungsquerschnittsfläche aufweist, als die Schmiermitteldurchlassöffnungen.

Hierdurch wird zum einen sichergestellt, dass die entsprechende Kammer zuverlässig entlüftet werden kann, dass also das Volumen der Kammer für eine Aufnahme von Schmiermittel zur Verfügung steht. Gleichzeitig ist jedoch sichergestellt, dass keine Schwächung der Struktur der Brennkraftmaschine auftritt, sodass unerwünschte akustische Auffälligkeiten der Brennkraftmaschine zuverlässig vermieden werden.

Eine Weiterbildung der Erfindung sieht vor, dass die Schmiermitteldurchlassöffnungen in Wänden des Schmiermittelwannenoberteils ausgebildet sind, die in Richtung des Kurbelraums geöffnete, voneinander beabstandete Vertiefungen begrenzen, wobei die Vertiefungen in axialer Richtung bezüglich einer Drehachse einer Kurbelwelle der Brennkraftmaschine in Überdeckung mit Hubzapfen der Kurbelwelle angeordnet sind.

Unter den Wänden sind Bereiche des Schmiermittelwannenoberteils zu verstehen, welche bevorzugt voneinander beabstandet an diesem vorliegen. Die Wände begrenzen die Vertiefungen, in welchen sich während des Betriebs der Brennkraftmaschine Schmiermittel ansammelt und durch die Schmiermitteldurchlassöffnungen in den Schmiermittelsumpf gelangt. Die Vertiefungen können insoweit auch als Schmiermittelsammelvertiefungen bezeichnet werden.

Die Vertiefungen liegen in axialer Richtung bezüglich der Drehachse der Kurbelwelle gesehen in Überdeckung mit dem Hubzapfen der Kurbelwelle vor. Hierunter ist zu verstehen, dass in Überdeckung mit jedem der Hubzapfen jeweils eine der Vertiefungen angeordnet ist. Umgekehrt ist bevorzugt in Überdeckung mit jeder der Vertiefungen einer der Hubzapfen der Kurbelwelle angeordnet. Hierdurch gelangt von der Kurbelwelle fortgeschleudertes Schmiermittel unmittelbar in die Vertiefungen und kann von dort in den Schmiermittelsumpf abgeführt werden. Das Schmiermittelwannenoberteil und insbesondere die Wände stellen demnach einen "Schmiermittelhobel" der Brennkraftmaschine dar.

Beispielsweise kann es vorgesehen sein, dass die Hubzapfen der Kurbelwelle, die Wangen der Kurbelwelle und/oder die Pleuelstangen während des Betriebs der Brennkraftmaschine zumindest zeitweise in die Vertiefungen eingreifen. Hierdurch wird ein besonders effektives Abführen des Schmiermittels aus dem Kurbelraum in Richtung des Schmiermittelsumpfs erzielt. Die Vertiefungen sind beispielsweise torusartig ausgestaltet, weisen also bevorzugt die Gestalt eines Abschnitts eine Torus auf. Unter dem Torus ist bevorzugt ein Rotationstorus zu verstehen, welcher wiederum als Rotationskörper eines Kreises vorliegt.

Eine Weiterbildung der Erfindung sieht vor, dass die Schmiermitteldurchlassöffnungen in zwei parallel zueinander und zu der Drehachse der Kurbelwelle angeordneten Reihen vorliegen, wobei zwischen den beiden Reihen Befestigungsausnehmungen in dem Schmiermittelwannenoberteil ausgebildet sind, die von den Stegen eingefasst sind. Unter der Parallelanordnung der Reihen zueinander und zu der Drehachse der Kurbelwelle ist eine zumindest näherungsweise parallele Anordnung oder eine genau parallele Anordnung zu verstehen. In ersterem Fall liegt zwischen den Reihen und/oder einer der Reihen und der Drehachse beispielsweise ein Winkel von höchsten 10°, höchstens 5° oder höchstens 2,5° vor.

In jeder der Reihen liegen wenigstens zwei der Schmiermitteldurchlassöffnungen vor. Zwischen den Reihen sind die Befestigungsausnehmungen ausgebildet, welche das Grundbauteil des Schmiermittelwannenoberteils vollständig durchgreifen. Jeder der Befestigungsausnehmungen ist bevorzugt von den Stegen eingefasst, beispielsweise gehen hierzu einer oder mehrere Stege in einen Ringsteg über, welcher die jeweilige Befestigungsausnehmung vollständig umgreift. Besonders bevorzugt gehen von jedem der Ringstege mehrere der Stege aus. Zum Beispiel werden die Ringstege von zwei parallel zueinander verlaufenden Stegen eingefasst, welche an den Ringstegen anliegen oder in die Ringstege übergehen.

Die Befestigungsausnehmungen dienen der Aufnahme von Befestigungselementen, beispielsweise Schrauben oder Bolzen, mittels welchen das Schmiermittelwannenoberteil befestigt ist, beispielsweise an dem Zylinderkurbelgehäuse und/oder dem Schmiermittelwannenunterteil. Die zentrale Anordnung der Befestigungsausnehmungen bezüglich der Schmiermitteldurchlassöffnungen ermöglicht eine besonders steife und schwingungsarme Ausgestaltung des Schmiermittelwannenoberteils.

Eine Weiterbildung der Erfindung sieht vor, dass zusätzlich zu der Entlüftungsöffnung wenigstens eine weitere Entlüftungsöffnung vorliegt, wobei ein Durchströmungsquerschnitt der weiteren Entlüftungsöffnung größer ist als ein Durchströmungsquerschnitt der Entlüftungsöffnung und kleiner als der Durchströmungsquerschnitt der Schmiermitteldurchlassöffnungen. Die wenigstens eine weitere Entlüftungsöffnung liegt ergänzend zu der wenigstens einen Entlüftungsöffnung vor. Ebenso wie die Entlüftungsöffnung durchgreift sie das Grundbauteil des Schmiermittelwannenoberteils und verbindet den Schmiermittelsumpf strömungstechnisch mit dem Kurbelraum. Zudem kann es vorgesehen sein, dass sie in eine der Kammern einmündet.

Die weitere Entlüftungsöffnung weist einen größeren Durchströmungsquerschnitt auf als die Entlüftungsöffnung. Beispielsweise ist die Durchströmungsquerschnittsfläche des Durchströmungsquerschnitts der weiteren Entlüftungsöffnung um einen Faktor von mindestens 5, mindestens 7,5 oder mindestens 10 größer als die Durchströmungsquerschnittsfläche des Durchströmungsquerschnitts der Entlüftungsöffnung. Mithilfe der weiteren Entlüftungsöffnung wird ein besonders effektives Entlüften des Schmiermittelsumpfs erzielt.

Bevorzugt liegen selbstverständlich mehrere weitere Entlüftungsöffnungen vor. Um jedoch die Steifigkeit des Schmiermittelwannenoberteils nicht allzu negativ zu beeinträchtigen, ist die Anzahl der weiteren Entlüftungsöffnungen geringer als die Anzahl der Entlüftungsöffnungen. Beispielsweise weist das Schmiermittelwannenoberteil um einen Faktor von mindestens 2, mindestens 3, mindestens 4 oder mindestens 5 mehr Entlüftungsöffnungen auf als weitere Entlüftungsöffnungen. Hierdurch wird ein effektives Entlüften bei gleichzeitig hoher Steifigkeit der Brennkraftmaschine erzielt.

Eine Weiterbildung der Erfindung sieht vor, dass die Schmiermitteldurchlassöffnungen unrund sind und die Entlüftungsöffnung rund ist. Um das Schmiermittel möglichst effizient aus dem Kurbelraum in den Schmiermittelsumpf abzuführen, weisen die Schmiermitteldurchlassöffnungen eine unrunde Gestalt auf. Beispielsweise sind die Schmiermitteldurchgangsöffnungen langlochförmig oder stadionförmig ausgestaltet. Selbstverständlich können sie auch oval, beispielsweise ellipsenförmig, sein.

In jedem Fall weisen sie in eine erste Richtung eine größere Erstreckung auf als in einer senkrecht auf der ersten Richtung stehenden zweiten Richtung, wobei sie in jeder der Richtungen von einem durchgehenden Rand, welche von dem Grundbauteil des Schmiermittelwannenoberteils gebildet ist, begrenzt wird. Beispielsweise durchgreifen die Schmiermitteldurchlassöffnungen die jeweilige Vertiefung in axialer Richtung bezüglich der Drehachse der Kurbelwelle zu mindestens 70 %, mindestens 80 % oder mindestens 90 %.

Die Entlüftungsöffnung ist hingegen rund, um eine möglichst geringe Beeinträchtigung der Steifigkeit des Schmiermittelwannenoberteils umzusetzen. Das bedeutet, dass ein die Entlüftungsöffnung begrenzender und wiederum von dem Grundbauteil ausgebildeter Rand als Kreis beziehungsweise als Ring vorliegt. Die beschriebene Ausgestaltung ermöglicht also sowohl ein effektives Abführen des Schmiermittels aus dem Kurbelraum als auch ein effektives Entlüften des Schmiermittelsumpfs.

Eine Weiterbildung der Erfindung sieht vor, dass die Entlüftungsöffnung in einem in Einbaulage der Brennkraftmaschine geodätisch höchsten Bereich eines die jeweilige Kammer begrenzenden Bereichs des Grundbauteils ausgebildet ist. Der Bereich des Grundbauteils bildet insoweit in der bestimmungsgemäßen Einbaulage das Dach der jeweiligen Kammer aus. Dieses Dach wird von der Entlüftungsöffnung durchgriffen, nämlich an der geodätisch am höchsten liegenden Stelle des Dachs. Hierdurch wird ein besonders effektives Entlüften der Kammer erzielt.

Eine Weiterbildung der Erfindung sieht vor, dass die Entlüftungsöffnung in einer der Wände ausgebildet ist. Unter den Wänden sind diejenigen Bereiche des Schmiermittelwannenoberteils zu verstehen, welche die Vertiefungen begrenzen, die in Richtung des Kurbelraums geöffnet sind und vorstehend beschrieben wurden. Dies gilt insbesondere, falls in die Kammer, welche von der Wand in Richtung des Kurbelraums begrenzt ist, keine der Schmiermitteldurchlassöffnungen einmündet. Eine solche Kammer liegt beispielsweise zwischen den Befestigungsausnehmungen. Das Herstellen der EntlüftungsÖffnung in der die Kammer begrenzenden Wand sorgt für ein hinreichendes Belüften an dieser Stelle.

Eine Weiterbildung der Erfindung sieht vor, dass die weitere Entlüftungsöffnung in einer ersten Richtung Abmessungen aufweist, die mindestens 75 % und/oder höchstens 125 % von Abmessungen einer der Schmiermitteldurchlassöffnungen in derselben Richtung betragen und/oder dass die weitere Entlüftungsöffnung in einer senkrecht auf der ersten Richtung stehenden zweiten Richtung Abmessungen aufweist, die höchstens 25 % von Abmessungen der Schmiermitteldurchlassöffnungen in dieser Richtung betragen.

In jedem Fall werden sowohl die weitere Entlüftungsöffnung als auch die Schmiermitteldurchlassöffnung sowohl in der ersten Richtung als auch in der zweiten Richtung von einem durchgehenden jeweiligen Rand begrenzt. Die beiden Richtungen stehen senkrecht aufeinander und schneiden jeweils den entsprechenden Rand der jeweiligen Öffnung.

Es ist nun beispielsweise vorgesehen, dass die weitere Entlüftungsöffnung in der ersten Richtung ähnliche Abmessungen aufweist wie die Schmiermitteldurchlassöffnung, in der zweiten Richtung jedoch deutlich kleiner ist als diese. Entsprechend betragen die Abmessungen der weiteren Entlüftungsöffnung in der ersten Richtung mindestens 75 %, mindestens 80 %, mindestens 85 % oder mindestens 90 % der Abmessungen der Schmiermitteldurchlassöffnung.

Zusätzlich oder alternativ betragen die Abmessungen der weiteren Entlüftungsöffnung höchstens 125 %, höchstens 120 %, höchstens 115 % oder höchstens 110 % der Abmessungen der Schmiermitteldurchlassöffnung. Besonders bevorzugt entsprechen die Abmessungen der ersten Entlüftungsöffnung in der ersten Richtung den Abmessungen der Schmiermitteldurchlassöffnung, ebenfalls in der ersten Richtung.

Zusätzlich oder alternativ betragen die Abmessungen der weiteren Entlüftungsöffnung in der ersten Richtung höchstens 50 %, höchstens 25 %, höchstens 20 %, höchstens 15 % oder höchstens 10 % der Abmessungen der Schmiermitteldurchlassöffnung, ebenfalls in der zweiten Richtung. Eine solche Ausgestaltung der weiteren Entlüftungsöffnung ermöglicht ein besonders effektives Entlüften ohne die Steifigkeit des Schmiermittelwannenoberteils in unzulässiger Art und Weise zu verringern. Besonders bevorzugt ist die weitere Entlüftungsöffnung rund.

Eine Weiterbildung der Erfindung sieht vor, dass die Entlüftungsöffnung in der ersten Richtung und der zweiten Richtung Abmessungen aufweist, die höchstens 25 % der Abmessungen der weiteren Entlüftungsöffnung in der jeweiligen Richtung betragen. In anderen Worten ist die Entlüftungsöffnung deutlich kleiner als die weitere Entlüftungsöffnung. Bevorzugt sind sowohl die Entlüftungsöffnung als auch die weitere Entlüftungsöffnung rund.

Das bedeutet, dass ein Durchmesser der Entlüftungsöffnung höchstens 25 % eines Durchmessers der weiteren Entlüftungsöffnung beträgt. Besonders bevorzugt sind die Abmessungen beziehungsweise der Durchmesser jedoch kleiner als 25 %, bevorzugt betragen sie höchstens 20 %, höchstens 15 % oder höchstens 10 %. Hierdurch wird eine hohe Steifigkeit des Schmiermittelwannenoberteils bei gleichzeitig guter Entlüftung bewerkstelligt.

Eine Weiterbildung der Erfindung sieht vor, dass die Entlüftungsöffnung einen Durchmesser von mindestens 1 mm und/oder von höchstens 6 mm aufweist. Die Untergrenze von 1 mm wird herangezogen, um ein hinreichendes Entlüften der jeweiligen Kammer durch die Entlüftungsöffnung zu erzielen. Die Obergrenze von 6 mm wird herangezogen, um nachteilige Einflüsse auf die Steifigkeit des Schmiermittelwannenoberteils zu vermeiden. Beispielsweise beträgt der Durchmesser also mindestens 1 mm und höchstens 6 mm, höchstens 5 mm, höchstens 4 mm, höchstens 3 mm oder höchstens 2 mm. Alternativ kann der Durchmesser mindestens 2 mm und höchstens 6 mm, höchstens 5 mm, höchstens 4 mm oder höchstens 3 mm betragen. Weiter alternativ beträgt der Durchmesser mindestens 3 mm und höchsten 6 mm, höchstens 5 mm oder höchstens 4 mm und so weiter.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine schematische Darstellung eines Teils einer Brennkraftmaschine, sowie
- Figur 2: eine schematische Schnittdarstellung eines Bereichs der Brennkraftmaschine.

Die Figur 1 zeigt eine schematische Darstellung eines Teils einer Brennkraftmaschine 1, nämlich einen Bereich einer Schmiermittelwanne 2. Konkret dargestellt ist ein Schmiermittelwannenoberteil 3 der Schmiermittelwanne 2, welche einen von einem Schmiermittelwannenunterteil und dem Schmiermittelwannenoberteil 3 gemeinsam begrenzten Schmiermittelsumpf von einem in einem Zylinderkurbelgehäuse der Brennkraftmaschine 1 aufgenommenen Kurbelraum abtrennt.

Das Schmiermittelwannenoberteil 3 weist ein Grundbauteil 4 auf, welches den Kurbelraum in Richtung der Schmiermittelwanne 2 beziehungsweise in Richtung des Schmiermittelsumpfs begrenzt. Von dem Grundbauteil 4 gehen mehrere Stege 5 aus, von welchen lediglich einige beispielhaft gekennzeichnet sind. Die Stege 5 sind derart zueinander angeordnet, dass sie zwischen sich im Schnitt randgeschlossene Kammern 6 ausbilden. Auch diese sind lediglich exemplarisch gekennzeichnet.

In einen Teil der Kammern 6 münden Schmiermitteldurchlassöffnungen 7 ein, welche in Wänden 8 ausgebildet sind, die Teil des Schmiermittelwannenoberteils 3 beziehungsweise des Grundbauteils 4 bilden. Die Wände 8 begrenzen Vertiefungen, welche in Richtung des Kurbelraums geöffnet sind. Es ist erkennbar, dass die Schmiermitteldurchlassöffnungen 7 in mehreren Reihen angeordnet sind, welche zumindest näherungsweise oder sogar genau parallel zueinander verlaufen.

Zwischen den beiden Reihen der Schmiermitteldurchlassöffnungen 7 sind Befestigungsausnehmungen 9 in dem Schmiermittelwannenoberteil 3 ausgebildet, welche jeweils von einem Ringsteg 10 eingefasst sind. Die Befestigungsausnehmungen 9 sind lediglich exemplarisch angedeutet. Die Stege 5 laufen teilweise in die Ringstege 10 ein beziehungsweise gehen von diesen aus. In dem hier dargestellten Ausführungsbeispiel verlaufen zwei der Stege 5 parallel zueinander und nehmen hierbei die Ringstege 10 zwischen sich auf.

Um eine Ansammlung von Luft in den von den Stegen 5 gebildeten Kammern 6 zu vermeiden, ist in dem Schmiermittelwannenoberteil 3 wenigstens eine Entlüftungsöffnung 11 hergestellt. Insbesondere liegt eine Vielzahl von Entlüftungsöffnungen 11 vor, in dem hier dargestellten Ausführungsbeispiel mindestens 10, mindestens 15 oder mindestens 20. Zusätzlich zu der wenigstens einen Entlüftungsöffnung 11 liegt wenigstens eine weitere Entlüftungsöffnung 12 vor. Ebenso sind weitere Befestigungsausnehmungen 13 in dem Schmiermittelwannenoberteil 3 hergestellt. Diese sind lediglich exemplarisch angedeutet.

Die Entlüftungsöffnung 11 und die weitere Entlüftungsöffnung 12 dienen dem Entlüften des Schmiermittelsumpfs beziehungsweise der Kammern 6 in Richtung des Kurbelraums. Es ist erkennbar, dass die Entlüftungsöffnung 11 eine deutlich kleinere Durchströmungsquerschnittsfläche aufweist als die weitere Entlüftungsöffnung 12 und jede der Schmiermitteldurchlassöffnungen 7. Hierdurch wird erreicht, dass einerseits eine hinreichende Entlüftung der Kammern 6 vorliegt und andererseits eine Steifigkeit des Schmiermittelwannenoberteils 3 und damit der gesamten Brennkraftmaschine 1 nicht beeinträchtigt ist.

Die Figur 2 zeigt eine schematische Schnittdarstellung eines Bereichs der Brennkraftmaschine 1 im Bereich einer der Entlüftungsöffnungen 11. Es ist erkennbar, dass die Stege 5 die Kammer 6 domartig umfassen und dass die Entlüftungsöffnung 11 an einer in Einbaulage der Brennkraftmaschine 1 geodätisch höchsten Stelle der Kammer 6 in dem Grundbauteil 4 ausgebildet ist. Hierdurch wird ein äußerst effektives Entlüften der Kammer 6 erzielt.

### BEZUGSZEICHENLISTE:

- 1: Brennkraftmaschine
- 2: Schmiermittelwanne
- 3: Schmiermittelwannenoberteil
- 4: Grundbauteil
- 5: Steg
- 6: Kammer
- 7: Schmiermitteldurchlassöffnung
- 8: Wand
- 9: Befestigungsausnehmung
- 10: Ringsteg
- 11: Entlüftungsöffnung
- 12: Entlüftungsöffnung
- 13: Befestigungsausnehmung

## Patentansprüche

1. Brennkraftmaschine (1), mit einem einen Kurbelraum begrenzenden Zylinderkurbelgehäuse und einer einen Schmiermittelsumpf aufnehmenden Schmiermittelwanne (2), die ein zwischen dem Kurbelraum und dem Schmiermittelsumpf angeordnetes Schmiermittelwannenoberteil (3) und ein an dem Schmiermittelwannenoberteil (3) befestigtes Schmiermittelwannenunterteil aufweist, wobei von einem Grundbauteil (4) des Schmiermittelwannenoberteils (3) mehrere Stege (5) in Richtung des Schmiermittelsumpfs ausgehen, die sich teilweise schneiden und dadurch zwischen sich im Schnitt randgeschlossene Kammern (6) ausbilden, und wobei in zumindest einen Teil der Kammern (6) in dem Schmiermittelwannenoberteil (3) ausgebildete Schmiermitteldurchlassöffnungen (7) einmünden, über die der Kurbelraum und der Schmiermittelsumpf in Strömungsverbindung stehen, **dadurch gekennzeichnet, dass** in wenigstens eine der Kammern (6), in die keine der Schmiermitteldurchlassöffnungen (7) einmündet, zumindest eine den Kurbelraum und den Schmiermittelsumpf zusätzlich strömungsverbindende, im Vergleich mit den Schmiermitteldurchlassöffnungen (7) durchströmungsquerschnittskleinere Entlüftungsöffnung (11) einmündet.

2. Brennkraftmaschine nach Anspruch 1, **dadurch gekennzeichnet, dass** die Schmiermitteldurchlassöffnungen (7) in Wänden des Schmiermittelwannenoberteils (3) ausgebildet sind, die in Richtung des Kurbelraums geöffnete, voneinander beabstandete Vertiefungen begrenzen, wobei die Vertiefungen in axialer Richtung bezüglich einer Drehachse einer Kurbelwelle der Brennkraftmaschine (1) in Überdeckung mit Hubzapfen der Kurbelwelle angeordnet sind.

3. Brennkraftmaschine nach einem der vorhergehenden Ansprüche, **dadurch gekennzeichnet, dass** die Schmiermitteldurchlassöffnungen (7) in zwei parallel zueinander und zu der Drehachse der Kurbelwelle angeordneten Reihen vorliegen, wobei zwischen den beiden Reihen Befestigungsausnehmungen (9) in dem Schmiermittelwannenoberteil (3) ausgebildet sind, die von den Stegen (5) eingefasst sind.

4. Brennkraftmaschine nach einem der vorhergehenden Ansprüche, **dadurch gekennzeichnet, dass** zusätzlich zu der Entlüftungsöffnung (11) wenigstens eine weitere Entlüftungsöffnung (12) vorliegt, wobei ein Durchströmungsquerschnitt der weiteren Entlüftungsöffnung (12) größer ist als ein Durchströmungsquerschnitt der Entlüftungsöffnung (11) und kleiner als Durchströmungsquerschnitte der Schmiermitteldurchlassöffnungen (7).

5. Brennkraftmaschine nach einem der vorhergehenden Ansprüche, **dadurch gekennzeichnet, dass** die Schmiermitteldurchlassöffnungen (7) unrund sind und die Entlüftungsöffnung (11) rund ist.

6. Brennkraftmaschine nach einem der vorhergehenden Ansprüche, **dadurch gekennzeichnet, dass** die Entlüftungsöffnung (11) in einem in Einbaulage der Brennkraftmaschine (1) geodätisch höchsten Bereich eines die jeweilige Kammer (6) begrenzenden Bereich des Grundbauteils (4) ausgebildet ist.

7. Brennkraftmaschine nach einem der vorhergehenden Ansprüche, **dadurch gekennzeichnet, dass** die Entlüftungsöffnung (11) in einer der Wände (8) ausgebildet ist.

8. Brennkraftmaschine nach einem der vorhergehenden Ansprüche, **dadurch gekennzeichnet, dass** die weitere Entlüftungsöffnung (12) in einer ersten Richtung Abmessungen aufweist, die mindestens 75 % und/oder höchstens 125 % von Abmessungen einer der Schmiermitteldurchlassöffnungen (7) in derselben Richtung betragen, und/oder dass die weitere Entlüftungsöffnung (12) in einer senkrecht auf der ersten Richtung stehenden zweiten Richtung Abmessungen aufweist, die höchstens 25 % von Abmessungen der Schmiermitteldurchlassöffnungen (7) in dieser Richtung betragen.

9. Brennkraftmaschine nach einem der vorhergehenden Ansprüche, **dadurch gekennzeichnet, dass** die Entlüftungsöffnung (11) in der ersten Richtung und der zweiten Richtung Abmessungen aufweist, die höchstens 25 % der Abmessungen der weiteren Entlüftungsöffnung (12) in der jeweiligen Richtung betragen.

10. Brennkraftmaschine nach einem der vorhergehenden Ansprüche, **dadurch gekennzeichnet, dass** die Entlüftungsöffnung (11) einen Durchmesser von mindestens 1 mm und/oder von höchstens 6 mm aufweist.

## Claims

1. Internal combustion engine (1), having a cylinder crankcase delimiting a crank chamber and a lubricant pan (2) accommodating a lubricant sump, which comprises a lubricant pan upper part (3) arranged between the crank chamber and the lubricant sump and a lubricant pan lower part fastened on the lubricant pan upper part (3), wherein multiple ridges (5) originate from a base component (4) of the lubricant pan upper part (3) in the direction of the lubricant sump, which ridges partially intersect and thus form chambers (6) which are peripherally closed in section between them, and wherein lubricant passage openings (7) formed in the lubricant pan upper part (3) open into at least part of the chambers (6), via which openings the crank chamber and the lubricant sump are fluidically connected, **characterized in that**, in at least one of the chambers (6), into which none of the lubricant passage openings (7) opens, at least one ventilation opening (11) opens, which additionally fluidically connects the crank chamber and the lubricant sump and has a smaller through-flow cross section in comparison to the lubricant passage openings (7).

2. Internal combustion engine according to claim 1, **characterized in that** the lubricant passage openings (7) are formed in walls of the lubricant pan upper part (3), which delimit depressions that are open in the direction of the crank chamber and are spaced apart from one another, wherein the depressions are arranged overlapping with crank pins of the crankshaft in the axial direction with respect to an axis of rotation of a crankshaft of the internal combustion engine (1).

3. Internal combustion engine according to any one of the preceding claims, **characterized in that** the lubricant passage openings (7) are provided in two rows arranged in parallel to one another and to the axis of rotation of the crankshaft, wherein fastening recesses (9) are formed between the two rows in the lubricant pan upper part (3), which are enclosed by the ridges (5).

4. Internal combustion engine according to in any one of the preceding claims, **characterized in that**, in addition to the ventilation opening (11), at least one further ventilation opening (12) is provided, wherein a through-flow cross section of the further ventilation opening (12) is larger than a through-flow cross section of the ventilation opening (11) and smaller than through-flow cross sections of the lubricant passage openings (7).

5. Internal combustion engine according to any one of the preceding claims, **characterized in that** the lubricant passage openings (7) are non-round and the ventilation opening (11) is round.

6. Internal combustion engine according to any one of the preceding claims, **characterized in that** the ventilation opening (11) is formed in a region, which is geodetically highest in the installed location of the internal combustion engine (1) of a region of the base component (4) delimiting the respective chamber (6).

7. Internal combustion engine according to any one of the preceding claims, **characterized in that** the ventilation opening (11) is formed in one of the walls (8).

8. Internal combustion engine according to any one of the preceding claims, **characterized in that** the further ventilation opening (12) has dimensions in a first direction, which are at least 75% and/or at most 125% of dimensions of one of the lubricant passage openings (7) in the same direction, and/or **in that** the further ventilation opening (12) has dimensions in a second direction perpendicular to the first direction, which are at most 25% of dimensions of the lubricant passage openings (7) in this direction.

9. Internal combustion engine according to any one of the preceding claims, **characterized in that** the ventilation opening (11) has dimensions in the first direction and the second direction which are at most 25% of the dimensions of the further ventilation opening (12) in the respective direction.

10. Internal combustion engine according to any one of the preceding claims, **characterized in that** the ventilation opening (11) has a diameter of at least 1 mm and/or at most 6 mm.

## Revendications

1. Moteur à combustion interne (1) avec un carter de vilebrequin délimitant une chambre de vilebrequin et un carter à lubrifiant (2) logeant un bac de lubrifiant, qui présente une partie supérieure de carter de lubrifiant (3) disposée entre la chambre de vilebrequin et le bac de lubrifiant et une partie inférieure de carter de lubrifiant fixée à la partie supérieure de carter de lubrifiant (3), dans lequel plusieurs entretoises (5) s'étendent à partir d'un composant de base (4) de la partie supérieure de carter de lubrifiant (3) dans le sens du bac de lubrifiant, qui s'entrecroisent partiellement et de ce fait forment des chambres (6) à bords fermés vues en coupe, et dans lequel des ouvertures de passage de lubrifiant (7) formées dans la partie supérieure de carter de lubrifiant (3) s'ouvrent dans au moins une partie des chambres (6), par l'intermédiaire desquelles le carter de vilebrequin et le bac de lubrifiant sont en communication fluidique, **caractérisé en ce que** dans au moins une des chambres (6), dans laquelle ne débouche aucune des ouvertures de passage de lubrifiant (7), débouche au moins une ouverture d'aération (11), ayant une section transversale d'écoulement plus petite en comparaison des ouvertures de passage de lubrifiant (7), reliant en outre de manière fluidique la chambre de vilebrequin et le bac de lubrifiant.

2. Moteur à combustion interne selon la revendication 1, **caractérisé en ce que** les ouvertures de passage de lubrifiant (7) sont conçues dans des parois de la partie supérieure de carter de lubrifiant (3), qui délimitent des cavités distantes les unes des autres, ouvertes dans le sens de la chambre de vilebrequin, dans lequel les cavités sont disposées dans le sens axial par rapport à un axe de rotation d'un vilebrequin du moteur à combustion interne (1) en recouvrement avec des manetons du vilebrequin.

3. Moteur à combustion interne selon l'une des revendications précédentes, **caractérisé en ce que** les ouvertures de passage de lubrifiant (7) se présentent en deux rangées disposées parallèlement l'une à l'autre et à l'axe de rotation du vilebrequin, dans lequel entre les deux rangées sont conçus des évidements de fixation (9) dans la partie supérieure de carter de lubrifiant (3) qui sont encadrés par les entretoises (5).

4. Moteur à combustion interne selon l'une des revendications précédentes, **caractérisé en ce qu'**il existe au moins une autre ouverture d'aération (12) en plus de l'ouverture d'aération (11), dans lequel une section d'écoulement de l'autre ouverture d'aération (12) est plus grande qu'une section d'écoulement de l'ouverture d'aération (11) et plus petite que des sections d'écoulement des ouvertures de passage de lubrifiant (7).

5. Moteur à combustion interne selon l'une des revendications précédentes, **caractérisé en ce que** les ouvertures de passage de lubrifiant (7) ne sont pas rondes et l'ouverture d'aération (11) est ronde.

6. Moteur à combustion interne selon l'une des revendications précédentes, **caractérisé en ce que** l'ouverture d'aération (11) est conçue dans une zone géodésiquement supérieure en position de montage du moteur à combustion interne (1) d'une zone délimitant la chambre respective (6) du composant de base (4).

7. Moteur à combustion interne selon l'une des revendications précédentes, **caractérisé en ce que** l'ouverture d'aération (11) est conçue dans l'une des parois (8).

8. Moteur à combustion interne selon l'une des revendications précédentes, **caractérisé en ce que** l'autre ouverture d'aération (12) présente dans un premier sens des dimensions (12) qui s'élèvent à au moins 75 % et/ou au maximum à 125 % des dimensions d'une des ouvertures de passage de lubrifiant (7) dans le même sens, et/ou **en ce que** l'autre ouverture d'aération (12) présente dans un deuxième sens se trouvant perpendiculaire au premier sens des ouvertures qui s'élèvent dans ce sens au maximum à 25 % des dimensions des ouvertures de passage de lubrifiant (7).

9. Moteur à combustion interne selon l'une des revendications précédentes, **caractérisé en ce que** l'ouverture d'aération (11) présente des dimensions dans le premier sens et le deuxième sens qui s'élèvent au maximum à 25 % des dimensions de l'autre ouverture d'aération (12) dans le sens respectif.

10. Moteur à combustion interne selon l'une des revendications précédentes, **caractérisé en ce que** l'ouverture d'aération (11) présente un diamètre de 1 mm au moins et/ou de 6 mm au maximum.
